# EUROPÄISCHE PATENTSCHRIFT

(11) **EP 1 631 712 B1**
(45) Veröffentlichungstag und Bekanntmachung des Hinweises auf die Patenterteilung: **19.03.2008**
(21) Anmeldenummer: 04735865.0
(22) Anmeldetag: 03.06.2004
(51) Int. Cl.: D03C 3/10, D03C 13/00, D03D 49/14, D03D 49/04, D03D 51/30

(54) **WEBMASCHINE**
LOOM
METIER

(30) Priorität: 12.06.2003 CH 10272003
(43) Veröffentlichungstag der Anmeldung: 08.03.2006
(73) Patentinhaber: TEXTILMA AG, 6362 Stansstad (CH)
(72) Erfinder: SPEICH, Francisco, CH-5073 Gipf-Oberfrick (CH)
(74) Vertreter: Schmauder, Klaus Dieter
(86) Internationale Anmeldenummer: PCT/CH2004/000337
(87) Internationale Veröffentlichungsnummer: WO 2004/111321

(56) Entgegenhaltungen:
- WO-A-97/11215
- WO-A-99/13145
- DE-B- 1 024 897

## Beschreibung

### Technisches Gebiet

Die Erfindung betrifft eine Webmaschine gemäss dem Oberbegriff des Anspruches 1.

### Stand der Technik

Eine Webmaschine der eingangs genannten Art ist aus der WO 99/13145 bekannt. Die Webmaschine enthält eine Kettfadenspannvorrichtung sowie eine Fachbildevorrichtung, die in eine erste Fachstellung vorgespannte Kettfäden aufweist. Eine oszillierend antreibbare Hubvorrichtung ist mit Mitnehmern für die Kettfäden ausgestattet, wobei mittels Aktuatoren betätigbare Steuermittel vorhanden sind, um die Kettfäden mit den Mitnehmern selektiv in Eingriff zu bringen, welche die Kettfäden in eine zweite Fachstellung bewegen. Nachteilig ist es, dass bei dieser Webmaschine die mit den Mitnehmern ausgestattete Hubvorrichtung den gesamten Weg der Kettfäden von der ersten Fachstellung bis zur zweiten Fachstellung bewegen muss. Die Hubvorrichtung muss deshalb einen relativ grossen Weg ausführen, was einerseits zeitaufwändig ist und andererseits höhere Antriebskräfte erfordert. Um dies zu vermeiden ist in der WO 99/13145 ein weiteres Ausführungsbeispiel vorhanden, bei dem die Kettfäden eine Mittelfachsteltung einnehmen und zwei Hubvorrichtungen vorhanden sind, die jeweils Mitnehmer aufweisen, um die Kettfäden entweder in die Hochfachstellung oder in die Tieffachstellung zu bewegen. Dies erfordert eine doppelte Anzahl von Mitnehmern, wodurch eine solche Ausführungsvariante sehr aufwändig und damit kostspielig ist.

### Darstellung der Erfindung

Aufgabe der Erfindung ist es, eine Webmaschine der eingangs genannten Art zu verbessern.

Die gestellte Aufgabe wird durch die kennzeichnenden Merkmale des Anspruches 1 gelöst. Dadurch, dass die Webmaschine eine für alle Kettfäden gemeinsame zweite Hubvorrichtung aufweist, welche die Kettfäden aus der ersten Fachstellung in eine für die erste Hubvorrichtung wirksame Schaltstellung bewegt, ergibt sich eine für alle Kettfäden sehr einfache zweite Hubvorrichtung, die überdies den Schaltweg für die erste Hubvorrichtung wesentlich verkleinert, sodass die erste Hubvorrichtung einen Kettfaden nur noch aus der Schaltstellung in die zweite Fachstellung bewegen muss. Beide Hubvorrichtungen müssen nur einen begrenzten Weg ausführen, für den sie weniger Zeit benötigen. Da die Hubvorrichtungen überdies gleichzeitig tätig sein können, ergibt sich eine wesentliche Steigerung der Leistung der Webmaschine. Im Übrigen wird durch diese Ausbildung auch die Standzeit durch die geringere Verschleissanfälligkeit verbessert. Die Webmaschine hat auch eine geringere Geräuschemission zur Folge.

Vorteilhafte Ausgestaltungen der Webmaschine sind in den Ansprüchen 2 bis 22 beschrieben.

Die zweite Hubvorrichtung kann gemäss Anspruch 2 ein über alle Kettfäden reichender Hubbalken sein. Der Hubweg der zweiten Hubvorrichtung kann sehr unterschiedlich sein, vorteilhaft ist es, wenn dieser gemäss Anspruch 3 mindestens die Hälfte des Hubweges der Kettfäden im Webfach ausführt.

Für die Ausbildung der ersten Hubvorrichtung ergeben sich verschiedene, bereits in der WO 99/13145 enthaltene Ausführungsvarianten. Besonders vorteilhaft ist eine Ausgestaltung nach Anspruch 4, wonach die erste Hubvorrichtung für jeden Kettfaden eine Steuerlamelle mit einem Mitnehmerschlitz sowie einen zugeordneten, vorzugsweise hakenförmig ausgebildeten Mitnehmer für den zugehörigen Kettfaden aufweist. Der Kettfaden ist mittels einer durch den Aktuator schaltbaren Steuerlamelle selektiv mit dem Mitnehmer in Eingriff bringbar. Gemäss Anspruch 5 ist der Mitnehmerschlitz der Verschiebebahn des Mitnehmers zugeordnet und im Schaltbereich über einen schräg zur Verschieberichtung des Mitnehmers verlaufenden Steuerschlitz aus der Verschiebebahn des Mitnehmers heraus in einen erweiterten Führungsschlitz der Steuerlamelle geführt. Zur Erleichterung des Einführens des Kettfadens in den Steuerschlitz ist der Führungsschlitz gemäss Anspruch 6 mit einer Auflaufseite versehen.

Grundsätzlich kann die Steuerlamelle als Stahlblechstreifen ausgestaltet sein. Von Vorteil ist jedoch die Ausbildung nach Anspruch 7, wonach die Steuerlamelle hülsenförmig mit zwei Seitenwänden gebildet ist, zwischen denen der Mitnehmer verschieblich gelagert ist. Dadurch wird eine sichere Führung des Kettfadens von und zum Mitnehmer erreicht. Zur Schonung des Kettfadens einerseits und Erleichterung des Durchlaufens des Kettfadens durch die Steuerlamelle sind gemäss Anspruch 8 mindestens der Führungsschlitz und der Steuerschlitz in beiden Seitenwänden der Steuerlamelle in Laufrichtung des Kettfadens gegeneinander derart versetzt, dass eine Umlenkung des laufenden Kettfadens in der Steuerlamelle kleiner als 90° vorzugsweise 10° ist.

Für den Antrieb der Mitnehmer ergeben sich verschiedene Möglichkeiten, wobei gemäss Anspruch 9 bevorzugt ist, dass alle Mitnehmer einer Reihe mittels eines gemeinsamen Hubmessers auf und ab bewegbar sind. Dies ergibt eine besonders einfache und kostengünstige Lösung.

Da die Kettfäden jeweils aus einer ersten Fachstellung in die zweite Fachstellung bewegt werden, ist ihr Verschiebeweg so gross, dass die Elastizität des Kettfadens in der Regel nicht ausreicht, um eine einwandfreie Funktion sicher zu stellen. Es ist deshalb von Vorteil, wenn die Kettfadenspannvorrichtung gemäss Anspruch 10 auf der Einlaufseite der Kettfäden zur Fachbildevorrichtung für jeden Kettfaden einen individuellen Fadenspanner aufweist. Dadurch kann die Spannung des einzelnen Kettfadens subtiler auf die jeweilige Stellung des Kettfadens im Webfach angepasst werden. Die Webmaschine kann die üblichen zusätzlichen Fadenwächter aufweisen. Vorteilhafter ist es jedoch, wenn der Fadenspanner gemäss Anspruch 11 gleichzeitig auch als Kettfadenwächter ausgebildet ist.

Gemäss Anspruch 12 ist jeder Kettfaden über zwei mit Abstand voneinander angeordnete Führungselemente geführt, zwischen denen der an dem Kettfaden angreifende Fadenspanner angeordnet ist, der eine Vorspannung auf den Kettfaden ausübt. Gemäss Anspruch 13 kann die Vorspannung durch ein Spanngewicht erzeugt werden. Vorteilhafter ist die Ausbildung nach Anspruch 14, wonach die Vorspannung durch eine Spannfeder erzeugt wird. Dies ermöglicht es insbesondere auch, den Fadenspanner in einer von der Senkrechten abweichenden Lage anzuordnen.

Der Fadenspanner kann mit einer geschlossenen Öse versehen sein. Vorteilhafter ist jedoch die Ausbildung nach Anspruch 15, wonach jeder Fadenspanner eine seitliche Einfahröse für den Kettfaden aufweist. Gemäss Anspruch 16 ist jeder Fadenspanner mit einer Führungsöffnung versehen, mittels der er auf einem Halter in Spannrichtung verschieblich gelagert ist. Zweckmässigerweise ist der Fadenspanner auf der der Vorspannrichtung entgegengesetzten Richtung mit einem Griffteil versehen, der vorzugsweise einen aus der Verschieberichtung vorstehenden Signalteil aufweist. Ein solcher Signalteil kann beispielsweise ein vorstehender Kopfteil des Fadenspanners sein. Dadurch ist ein Fadenspanner leichter erkennbar, an dem ein Fadenfehler aufgetreten ist, da er sich aus der Ebene der einwandfrei arbeitenden Fadenspanner abhebt.

Besonders zweckmässig ist es, wenn der Fadenspanner gemäss Anspruch 17 an einem Halter angeordnet ist, der einen mittleren einseitig vorstehenden Kontaktteil aufweist, der isoliert in seitliche, mit den Seiten der Führungsöffnung des Fadenspanners zusammenwirkende Kontaktteile eingebettet ist. Bei einer fehlerhaften Kettfadenspannung geraten die Kontaktteile mit einer Stirnseite der Führungsöffnung in Berührung, welche die Kontakte überbrückt und so ein Fehlersignal auslöst.

Der Fadenspanner kann bei den verschiedensten Webmaschinen zum Einsatz kommen. Vorzugsweise ist er jedoch bei einer Webmaschine gemäss Anspruch 18 im Einsatz, bei der die Kettfadenspannvorrichtung eine Steuervorrichtung aufweist, die mit dem Antrieb eines Warenabzuges derart verbunden ist, um den Kettbaumes so zu steuern, dass die Kettfäden gesamthaft unter einer vorbestimmbaren Spannkraft stehen. Die Rückhaltekraft kann durch eine Bremsvorrichtung am Kettablass erzeugt werden. Vorteilhafter ist jedoch eine Ausgestaltung nach Anspruch 19, wonach zur Erzeugung der Rückhaltekraft der Kettbaum mit einem eigenen Antrieb versehen ist, der ein selbsthemmendes Getriebe enthält. Die Kettfadenspannvorrichtung lässt sich durch die Ausbildung nach Anspruch 20 weiter verbessern, wonach sie einen mittels einer Spannfedervorrichtung vorgespannten Streichbaum für die Kettfäden aufweist. Die Spannfedervorrichtung ist mit der Steuervorrichtung verbunden, so dass die Antriebe des Kettbaumes und des Warenabzuges derart steuerbar sind, dass am Streichbaum die vorbestimmbare Spannkraft eingehalten wird. Für die Ausbildung der Spannfedervorrichtung sind verschiedene Varianten denkbar. Besonders vorteilhaft ist die Ausgestaltung nach Anspruch 21, wonach die Spannfedervorrichtung eine Blattfeder mit einem Biegewandler aufweist, der entsprechende Steuersignale an die Steuervorrichtung liefert. Zusätzlich kann die Kettfadenspannvorrichtung gemäss Anspruch 22 mit einer Sicherheitsvorrichtung ausgestaltet sein, die mit dem Streichbaum in Wirkverbindung steht und einen Notschalter enthält, der anspricht, wenn die im Streichbaum auftretende Kraft der Kettfäden um einen bestimmbaren Sicherheitsbetrag grösser ist als die eingestellte Spannkraft.

### Kurze Beschreibung der Zeichnungen

Ausführungsbeispiele der Erfindung werden nachfolgend anhand der Zeichnungen näher beschrieben, dabei zeigen:
- Figur 1: das Schema einer Webmaschine in Seitenansicht;
- Figur 2: einen Ausschnitt der Fachbildevorrichtung der Webmaschine der Figur 1 in grösserem Massstab;
- Figur 3: die Fachbildevorrichtung der Figur 2 im Schnitt III-III;
- Figuren 4 - 8: verschiedene Arbeitsstadien der Fachbildevorrichtung der Figur 2;
- Figur 9: das Schema einer weiteren Webmaschine mit individuellen Fadenspannem in Seitenansicht;
- Figur 10: die Fadenspanner der Webmaschine gemäss Figur 9 in grösserem Massstab und;
- Figur 11: einen Ausschnitt der Vorrichtung gemäss Figur 10.

### Wege zur Ausführung der Erfindung

Die Figur 1 zeigt schematisch eine Webmaschine, die generell einen Kettablass 2 aufweist, der beispielsweise als Kettbaum ausgebildet ist, von dem Kettfäden 4 über einen Streichbaum 6, individuelle Fadenspanner 8 und Kettfadenwächter 10 zur Fachbildevorrichtung 12 belangen. In der Fachbildevorrichtung 12 werden die Kettfäden 4 zu einem Webfach 14 geöffnet, in das dann ein Schussfaden 16 eingebracht werden kann, der an der Anschlagkante 18 angeschlagen wird, sodass eine Warenbahn 20 entsteht. Die von einem Warenhalter 22 gehaltene Warenbahn 20 wird über einen Warenabzug 24 abgezogen. Eine Steuervorrichtung 26 dient zur Steuerung der Webmaschine.

Die Webmaschine ist mit einer Fadenspannvorrichtung versehen, welche primär den Warenabzug 24 beinhaltet, dessen Antrieb 28 mittels der Steuervorrichtung 26 so gesteuert wird, dass in Abhängigkeit von der Rückhaltekraft des Kettablasses 2 eine für alle Kettfäden 4 gemeinsame vorbestimmbare Spannkraft gegeben ist. Die Rückhaltekraft des Kettablasses kann durch eine Bremsvorrichtung 29 oder einen eigenen Antrieb erzeugt werden, bei dem ein Motor über ein selbsthemmendes Getriebe mit dem Kettablass verbunden ist. Die Kettfadenspannvorrichtung enthält zusätzlich für jeden Kettfaden 4 einen individuellen Kettfadenspanner 8, der zwischen zwei Führungselementen 30 angeordnet ist und im gezeigten Beispiel mittels einer Vorspannfeder 32 den durch eine Öse 34 laufenden Kettfaden 4 individuell vorspannt.

In der Fachbildevorrichtung 12 werden die Kettfäden 4 zwischen einer Umlenkwalze 36 und einem Warenhalter 22, der auch als Breithalter ausgebildet sein kann, in eine erste Fachstellung F₁ vorgespannt. Zur individuellen Steuerung der Kettfäden 4 dient eine erste Hubvorrichtung 38, die Mitnehmer 40 aufweist, die mittels eines Hubbalkens 42 aus einer Schaltstellung F₂ in die zweite Fachstellung F₃ bewegbar sind. Mit Hilfe von durch Aktuatoren 44 steuerbaren Steuermitteln 46 können die Kettfäden 4 mit den Mitnehmern 40 selektiv in Eingriff gebracht werden, wenn die Kettfäden mittels einer gemeinsamen zweiten Hubvorrichtung 48 aus der ersten Fachstellung F₁ in die Schaltstellung F₂ bewegt worden sind, wie dies in den Figuren 1 bis 8 im Detail ersichtlich ist. Die Steuermittel 46 enthalten Steuerlamellen 50, die mittels einer Vorspannfeder 52 gegen einen Hubbalken 54 vorgespannt sind, an dem sie über einen Anschlag 56 anstehen. Die Aktuatoren 44 enthalten Hakenteile 58, die mit Hakenteilen 60 an den Steuerlamellen 50 zusammenwirken und im aktivierten Zustand die Steuerlamelle 50 in angehobener Stellung halten. Ein nicht aktivierter Aktuator 44 gibt den Verschiebeweg der Steuerlamelle 50 frei. In Figur 1 ist jede Steuerlamelle 50 anhand ihres Schaltweges versinnbildlicht, wie anhand der Figuren 2 bis 8 im Einzelnen dargestellt ist. So enthalten die Steuerlamellen einen Mitnehmerschlitz 62, der im Verschiebeweg des Kettfadens 2 liegt. An den Mitnehmerschlitz schliesst sich nach oben ein Steuerschlitz 64 an, der den Kettfaden aus dem Verschiebeweg des Mitnehmers herausführt in einen erweiterten Führungsschlitz 66, so dass er vom Mitnehmer 40 nicht mehr erfasst werden kann.

Wie aus den Figuren 2 und 3 hervorgeht, ist die Steuerlamelle hülsenförmig ausgebildet und weist Seitenwände 68, 70 auf, die durch Stirnwände 72, 74 verbunden sind und so einen Hohlraum schaffen, in dem der Mitnehmer 40 verschieblich gelagert ist. Insbesondere die Mitnehmerschlitze 62a und 62b sind in den Seitenwänden 68, 70 in Laufrichtung des Fadens derart versetzt angeordnet, dass der Kettfaden beim Durchgang durch die Steuerlamelle in einem Winkel α von der Senkrechten zur Steuerlamelle geneigt ist, der kleiner als 90°, vorzugsweise 40° beträgt, um den Durchgangswiderstand des Kettfadens durch die Steuerlamelle und damit den Verschleiss des Kettfadens einerseits und der Steuerlamelle andererseits möglichst klein zu halten.

Die Funktion der Fachbildevorrichtung ist anhand der Figur 1 in Verbindung mit den Figuren 2 bis 8 näher dargestellt. Befindet sich die Steuerlamelle in angehobener Stellung, in der sie am Aktuator festgehalten ist, wie dies aus Figur 1 für den rechten Aktuator sowie aus den Figuren 2, 4 und 5 hervorgeht, so wird der Kettfaden mittels der zweiten Hubvorrichtung 40 aus dem Führungsschlitz 66 über eine schräge Auflaufseite 76 in den Steuerschlitz 64 und mittels letzterem in den Mitnehmerschlitz 62 geführt, in dem der Kettfaden im Verschiebeweg des Mitnehmers 40 liegt. Bei der Abwärtsbewegung des Mitnehmers 40 wird der Kettfaden 4 durch den Haken 40a des Mitnehmers 40 aus der Schaltstellung F₂ in die zweite Fachstellung F₃, welches die Tieffachstellung ist, mitgenommen. Solange die Steuerlamelle 50 im angehobenen Zustand verbleibt, wird der Kettfaden 4 nur zwischen der Schaltstellung F₂ und der Tieffachstellung F₃ um die Höhe H1 hin und her bewegt, wie aus den Figuren 2 sowie 4 bis 6 ersichtlich ist.

Sobald der Aktuator 44 die Steuerlamelle 50 freigibt und diese um die Schaltgrösse S abgesenkt wird, gerät der Kettfaden bei der Aufwärtsbewegung des Mitnehmers 40 über den Steuerschlitz 64 in den erweiterten Führungsschlitz 66 und damit ausserhalb des Verschiebeweges des Mitnehmers 40. Der Kettfaden gerät dann wieder, wie aus den Figuren 7 und 8 zu entnehmen ist, in den Verschiebeweg der zweiten Hubvorrichtung 48 und wird über die Höhe H2 aus der Schaltstellung in die erste Fachstellung F₁ , welches die Hochfachstellung ist, bewegt.

Die Figur 9 zeigt eine Webmaschine mit besonderer Ausbildung der Kettfadenspannvorrichtung und der Fadenspanner, die beispielsweise eine Fachbildevorrichtung gemäss der Webmaschine der Figur 1 aufweisen kann. Die Webmaschine enthält einen Kettbaum 2a, von dem Kettfäden 4 über einen Streichbaum 6a zu individuellen Fadenspannern 8a geführt werden, die vor einer Fachbildevorrichtung 12a angeordnet sind. Die Fachbildevorrichtung 12a kann analog der Fachbildevorrichtung 12 der Webmaschine der Figur 1 ausgestaltet sein, aber auch andere Ausbildungen aufweisen. Die erzeugte Warenbahn 20 wird über einen Warenabzug 24a abgezogen und auf einem Warenbaum 80 aufgewickelt. Die Webmaschine enthält eine Steuervorrichtung 26a, die insbesondere zur Steuerung der Kettfadenspannvorrichtung ausgebildet ist. Der Kettbaum 2a wird von einem Antrieb 82 betätigt, der ein selbsthemmendes Getriebe 84 aufweist. Der Antrieb wird von der Steuervorrichtung 26a gesteuert und zwar in Abhängigkeit vom Antrieb 28a des Warenabzuges 24a und einer Spannfedervorrichtung 86, mit der der Streichbaum 6a gegen die Kettfäden 4 ansteht. Die Steuerung ist derart, dass der Warenabzug 24a in Abhängigkeit von der Rückhaltekraft des Antriebes 82 des Kettbaumes 2a so eingestellt wird, dass am Streichbaum 6a eine vorbestimmte Spannkraft einhaltbar ist.

Der Kettbaum 6a ist an einer Schwinge 88 befestigt, die sich über eine Stützvorrichtung 90 an einer Blattfeder 92 abstützt, die mit einem Biegewandler 94 versehen ist, der seine Daten an die Steuervorrichtung 26a weitergibt. Die Stützvorrichtung 90 umfasst eine Sicherheitsvorrichtung 96, die einen Schraubbolzen 98 enthält, dessen Kopf 100 in einer Halteglocke 102 verschieblich angeordnet ist. Die Halteglocke 102 ist mit der Schwinge 88 verbunden. Der Kopf 100 stützt sich an einem Anschlag 104 der Halteglocke ab. Eine ausserhalb der Halteglocke 102 angeordnete Vorspannfeder 106 stützt sich einerseite über eine Stellschraube 108 am Schraubbolzen 98 ab und andererseits über eine Scheibe 110 an der Halteglocke 102, sodass der Kopf 100 mit einer entsprechenden Vorspannkraft am Anschlag 104 der Halteglocke 102 anliegt. Der Schraubbolzen 98 ist weiter mit der Blattfeder 92 verbunden. Tritt nun an dem Streichbaum 6a eine Spannkraft auf, die grösser ist als die an der Blattfeder 92 als zulässig eingestellte Spannkraft, so wird die Vorspannfeder 106 komprimiert und die Halteglocke 102 verschiebt sich auf dem Schraubbolzen 98, wodurch ein mit der Halteglocke 102 verbundener Schalter 112 geschlossen wird und ein Fehlersignal an die Steuervorrichtung 26a abgibt.

Die Figuren 10 und 11 zeigen im Detail die Ausbildung der Fadenspanner 8a, die gleichzeitig auch noch als Fadenwächter ausgestaltet sind. Die Fadenspanner 8a sind als Lamellen ausgebildet und weisen jeweils eine Führungsöffnung 114 auf, mittels der sie an einem Halter 116 in Spannrichtung verschieblich gelagert sind. Die Halter weisen einen mittleren, einseitig vorstehenden Kontaktteil 118 auf, der isoliert in seitliche Kontaktteile 120 eingebettet ist. Letztere stehen mit den Seiten der Führungsöffnung in Verbindung. Bei einer fehlerhaften Kettspannung werden die Fadenspanner 8a mittels der Vorspannfeder 32a so weit verschoben, bis die Kontaktteile 118, 120 des Halters 116 an einer Stirnseite 124 der Führungsöffnung 114 anstehen und eine Fehlermeldung auslösen. Die Fadenspanner liegen jeweils zwischen zwei Führungselementen 30a für den Kettfaden 4, der über Einfahrösen 34a an den Fadenspannern 8a angesetzt ist. Auf der der Vorspannfeder 32a abgewandten Seite enthalten die Fadenspanner jeweils einen Griffteil 126 mit einem Signalteil 128, der aus der Verschiebeebene der Fadenspanner vorsteht, sodass solche Fadenspanner erkennbar sind, die einen gebrochenen Kettfaden anzeigen und aus diesem Grunde nicht mehr in der Flucht der übrigen Signalteile 128 liegen. Der Signalteil 128 ist durch einen aus der Verschiebeebene hervorstehenden Kopfteil gebildet.

### Bezugszeichenliste

- F₁: erste Fachstellung
- F₂: Schaltstellung
- F₃: zweite Fachstellung
- H₁: Hubhöhe der 1. Hubvorrichtung
- H₂: Hubhöhe der 2. Hubvorrichtung

- S: Schaltgrösse
- α: Umlenkung

- 2,2a: Kettablass (Kettbaum)
- 4: Kettfaden
- 6,6a: Streichbaum
- 8,8a: Fadenspanner
- 10: Kettfadenwächter
- 12,12a: Fachbildevorrichtung
- 14: Webfach
- 16: Schussfaden
- 18: Anschlagkante
- 20: Warenbahn
- 22: Warenhalter
- 24,24a: Warenabzug
- 26,26a: Steuervorrichtung
- 28,28a: Antrieb
- 29: Bremsvorrichtung
- 30,30a: Führungselement
- 32,32a: Vorspannfeder
- 34,34a: Öse
- 36: Umlenkwalze
- 38: erste Hubvorrichtung
- 40: Mitnehmer
- 40a: Haken
- 42: Hubbalken
- 44: Aktuator
- 46: Steuermittel
- 48: zweite Hubvorrichtung
- 50: Steuerlamelle
- 52: Vorspannfeder
- 54: Hubbalken
- 56: Anschlag
- 58: Hakenteil von 44
- 60: Hakenteil von 50
- 62: Mitnehmerschlitz
- 62a: Mitnehmerschlitz
- 62b: Mitnehmerschlitz
- 64: Steuerschlitz
- 66: Führungsschlitz
- 68: Seitenwand
- 70: Seitenwand
- 72: Stirnwand
- 74: Stirnwand
- 76: Auflaufseite
- 80: Warenbaum
- 82: Antrieb
- 84: selbsthemmendes Getriebe
- 86: Spannfedervorrichtung
- 88: Schwinge
- 90: Stützvorrichtung
- 92: Blattfeder
- 94: Biegewandler
- 96: Sicherheitsvorrichtung
- 98: Schraubbolzen
- 100: Kopf
- 102: Halteglocke
- 104: Anschlag
- 106: Vorspannfeder
- 108: Stellschraube
- 110: Scheibe
- 112: Schalter
- 114: Führungsöffnung
- 116: Halter
- 118: Kontaktteil
- 120: seitliche Kontaktteile
- 124: Stirnseite
- 126: Griffteil
- 128: Signalteil

## Patentansprüche

1. Webmaschine mit einer Kettfadenspannvorrichtung und mit einer Fachbildevorrichtung (12,12a), die in eine erste Fachstellung (F₁) vorgespannte Kettfäden (4) aufweist, ferner mit einer oszillierend antreibbaren Hubvorrichtung (38) mit Mitnehmern (40) für die Kettfäden (4), sowie mittels Aktuatoren (44) betätigbaren Steuermitteln (46), um die Kettfäden (4) mit den Mitnehmern (40) selektiv in Eingriff zu bringen, welche die Kettfäden (4) in eine zweite Fachstellung (F₃) bewegen, **dadurch gekennzeichnet, dass** sie eine für alle Kettfäden (4) gemeinsame zweite Hubvorrichtung (48) aufweist, um die Kettfäden (4) aus der ersten Fachstellung (F₁) in eine für die erste Hubvorrichtung (38) wirksame Schaltstellung (F₂) zu bewegen und um nicht selektionierte Kettfäden gemeinsam durch die Vorspannung der Kettfäden (4) in die erste Fachstellung (F₁) zu bewegen.

2. Webmaschine nach Anspruch 1, **dadurch gekennzeichnet, dass** die zweite Hubvorrichtung (48) als ein über alle Kettfäden (4) reichender Hubbalken ausgebildet ist.

3. Webmaschine nach Anspruch 1 oder 2, **dadurch gekennzeichnet, dass** die zweite Hubvorrichtung (48) mindestens die Hälfte (H₂) des Hubweges der Kettfäden im Webfach ausführt.

4. Webmaschine nach einem der Ansprüche 1 bis 3, **dadurch gekennzeichnet, dass** die erste Hubvorrichtung (38) für jeden Kettfaden eine Steuerlamelle (50) mit einem Mitnehmerschlitz (62,62a,62b) sowie einen zugeordneten, vorzugsweise hakenförmig ausgebildeten Mitnehmer (40,40a) für den zugehörigen Kettfaden (4) aufweist, wobei der Kettfaden mittels der durch den Aktuator (44) schaltbaren Steuerlamelle (50) selektiv mit dem Mitnehmer (40,40a) in Eingriff bringbar ist.

5. Webmaschine nach Anspruch 4, **dadurch gekennzeichnet, dass** der Mitnehmerschlitz (62,62a,62b) der Verschiebebahn des Mitnehmers (40,40a) zugeordnet ist und im Schaltbereich über einen schräg zu Verschieberichtung des Mitnehmers verlaufenden Steuerschlitz (64) aus der Verschiebebahn des Mitnehmers (40,40a) heraus in einen erweiterten Führungsschlitz (66) der Steuerlamelle führt.

6. Webmaschine nach Anspruch 5, **dadurch gekennzeichnet, dass** der Führungsschlitz (66) eine gegen den Steuerschlitz (64) verlaufende Auflaufseite (76) aufweist.

7. Webmaschine nach einem der Ansprüche 4 bis 6, **dadurch gekennzeichnet, dass** die Steuerlamelle (50) hülsenförmig mit zwei Seitenwänden (68,70) ausgebildet ist, wobei der Mitnehmer (40,40a) zwischen den Seitenwänden (68,70) verschieblich gelagert ist.

8. Webmaschine nach Anspruch 7, **dadurch gekennzeichnet, dass** mindestens der Mitnehmerschlitz (62a,62b) und der Steuerschlitz (64) in beiden Seitenwänden (68,70) ausgebildet sind, wobei die Mitnehmerschlitze (62a,62b) und die Steuerschlitze (64) der Seitenwände (68,70) in Laufrichtung des Kettfadens (4) gegeneinander derart versetzt sind, dass eine Umlenkung α des laufenden Kettfadens in der Steuerlamelle (50) kleiner als 90° vorzugsweise 10° ist.

9. Webmaschine nach einem der Ansprüche 4 bis 8, **dadurch gekennzeichnet, dass** alle Mitnehmer (40) einer Reihe mittels eines gemeinsamen Hubbalkens (42) auf und ab bewegbar sind.

10. Webmaschine nach einem der Ansprüche 1 bis 9, **dadurch gekennzeichnet, dass** die Kettfadenspannvorrichtung auf der Einlaufseite der Kettfäden (4) zur Fachbildevorrichtung (12,12a) für jeden Kettfaden (4) einen individuellen Fadenspanner (8,8a) aufweist.

11. Webmaschine nach Anspruch 10, **dadurch gekennzeichnet, dass** der Fadenspanner (8a) als Kettfadenwächter ausgebildet ist.

12. Webmaschine nach Anspruch 10 oder 11, **dadurch gekennzeichnet, dass** jeder Kettfaden (4) über zwei mit Abstand voneinander angeordneten Führungselemente (30,30a) geführt ist, zwischen denen der an dem Kettfaden angreifende Fadenspanner (8,8a) angeordnet ist, der eine Vorspannung auf den Kettfaden ausübt.

13. Webmaschine nach Anspruch 12, **dadurch gekennzeichnet, dass** die Vorspannung durch ein Spanngewicht erzeugt ist.

14. Webmaschine nach Anspruch 12, **dadurch gekennzeichnet, dass** die Vorspannung durch eine Spannfeder (32,32a) erzeugt ist.

15. Webmaschine nach einem der Ansprüche 10 bis 14, **dadurch gekennzeichnet, dass** jeder Fadenspanner (8a) eine seitliche Einfahröse (34a) für den Kettfaden (4) aufweist.

16. Webmaschine nach einem der Ansprüche 10 bis 15, **dadurch gekennzeichnet, dass** jeder Fadenspanner (8a) eine Führungsöffnung (114) aufweist, mittels der er auf einem Halter (116) in Spannrichtung verschieblich gelagert ist, wobei der Fadenspanner auf der der Vorspannrichtung entgegengesetzten Richtung einen Griffteil (126) aufweist, der vorzugsweise mit einem aus der Verschieberichtung vorstehenden Signalteil (128) versehen ist.

17. Webmaschine nach Anspruch 16, **dadurch gekennzeichnet, dass** der Halter (116) einen mittleren, einseitig vorstehenden Kontaktteil (118) aufweist, der isoliert in seitliche, mit den Seiten der Führungsöffnung (114) des Fadenspanners zusammenwirkende Kontakteile (120) eingebettet ist, wobei die Kontaktteile (118,120) bei fehlerhafter Kettfadenspannung mittels einer Stirnseite (124) der Führungsöffnung (114) zur Fehlermeldung überbrückbar sind.

18. Webmaschine nach einem der Ansprüche 1 bis 17, **dadurch gekennzeichnet, dass** die Kettfadenspannvorrichtung eine Steuervorrichtung (26,26a) aufweist, die mit dem Antrieb (28,28a) eines Warenabzuges (24,24a) verbunden ist, um den Antrieb (28,28a) des Warenabzuges (24,24a) in Abhängigkeit von der Rückhaltekraft eines Kettbaumes (2,2a) derart zu steuern, dass die Kettfäden gesamthaft unter einer vorbestimmbaren Spannkraft stehen.

19. Webmaschine nach Anspruch 18, **dadurch gekennzeichnet, dass** der Kettbaum (2a) zur Erzeugung der Rückhaltekraft einen eigenen mit einem selbsthemmenden Getriebe (84) versehnen Antrieb (82) aufweist.

20. Webmaschine nach Anspruch 18 oder 19, **dadurch gekennzeichnet, dass** die Kettfadenspannvorrichtung einen mittels einer Spannfedervorrichtung (86) vorgespannten Streichbaum (6a) für die Kettfäden (4) aufweist, wobei die Spannfedervorrichtung (86) mit der Steuervorrichtung (26a) verbunden ist derart, dass die Antriebe (82,28a) des Kettbaumes (2a) und des Warenabzuges (24a) derart steuerbar sind, dass am Streichbaum (6a) die vorbestimmbare Spannkraft einhaltbar ist.

21. Webmaschine nach Anspruch 20, **dadurch gekennzeichnet, dass** die Spannfedervorrichtung (86) eine Blattfeder (92) mit einem Biegewandler (94) aufweist, der mit der Steuervorrichtung (26a) verbunden ist.

22. Webmaschine nach Anspruch 20 oder 21 **dadurch gekennzeichnet, dass** die Spannfedervorrichtung (86) über eine Sicherheitsvorrichtung (96) mit dem Streichbaum (6a) verbunden ist, die einen Notschalter (112) aufweist, der anspricht, wenn die am Streichbaum (6a) auftretende Kraft der Kettfäden (4) um einen bestimmbaren Sicherheitsbetrag grösser ist als die eingestellte Spannkraft.

## Claims

1. A loom with a warp thread tensioning device and with a shedding device (12, 12a) which has warp threads (4) pretensioned into a first shedding position (F₁), furthermore with a lifting device (38) capable of being driven in oscillation and having drivers (40) for the warp threads (4), and also with control means (46) actuable by means of actuators (44), in order to bring the warp threads (4) selectively into engagement with the drivers (40) which move the warp threads (4) into a second shedding position (F₃), **characterized in that** said loom has a second lifting device (48) common to all the warp threads (4), in order to move the warp threads (4) out of the first shedding position (F₁) into a switching position (F₂) active for the first lifting device (38) and in order to move nonselected warp threads jointly into the first shedding position (F₁) as a result of the pretensioning of the warp threads (4).

2. The loom as claimed in claim 1, **characterized in that** the second lifting device (48) is designed as a lifting beam extending over all the warp threads (4).

3. The loom as claimed in claim 1 or 2, **characterized in that** the second lifting device (48) executes at least half (H₂) of the lifting travel of the warp threads in the shed.

4. The loom as claimed in one of claims 1 to 3,
**characterized in that** the first lifting device (38) has, for each warp thread, a control drop wire (50) with a driver slot (62, 62a, 62b) and an assigned driver (40, 40a), preferably of hook-shaped design, for the associated warp thread (4), the warp thread being capable of being brought selectively into engagement with the driver (40, 40a) by means of the control drop wire (50) switchable by means of the actuator (44).

5. The loom as claimed in claim 4, **characterized in that** the driver slot (62, 62a, 62b) is assigned to the displacement path of the driver (40, 40a) and, in the switching region, leads, via a control slot (64) running obliquely with respect to the direction of displacement of the driver, out of the displacement path of the driver (40, 40a) into a widened guide slot (66) of the control drop wire.

6. The loom as claimed in claim 5, **characterized in that** the guide slot (66) has a run-on side (76) running toward the control slot (64).

7. The loom as claimed in one of claims 4 to 6, **characterized in that** the control drop wire (50) is designed in the form of a sleeve with two side walls (68, 70), the driver (40, 40a) being mounted displaceably between the side walls (68, 70).

8. The loom as claimed in claim 7, **characterized in that** at least the driver slot (62a, 62b) and the control slot (64) are formed in the two side walls (68, 70), the driver slots (62a, 62b) and the control slots (64) of the side walls (68, 70) being offset relative to one another in the direction of run of the warp thread (4) in such a way that a deflection α of the running warp thread in the control drop wire (50) is lower than 90°, preferably 10°.

9. The loom as claimed in one of claims 4 to 8, **characterized in that** all the drivers (40) of a row can be moved up and down by means of a common lifting beam (42).

10. The loom as claimed in one of claims 1 to 9, **characterized in that** the warp thread tensioning device has an individual thread tensioner (8, 8a) for each warp thread (4) on the run-in side of the warp threads (4) to the shedding device (12, 12a).

11. The loom as claimed in claim 10, **characterized in that** the thread tensioner (8a) is designed as a catch thread device.

12. The loom as claimed in claim 10 or 11, **characterized in that** each warp thread (4) is guided via two guide elements (30, 30a) which are arranged at a distance from one another and between which is arranged the thread tensioner (8, 8a) which engages on the warp thread and exerts a pretension on the warp thread.

13. The loom as claimed in claim 12, **characterized in that** the pretension is generated by a tensioning weight.

14. The loom as claimed in claim 12, **characterized in that** the pretension is generated by a tensioning spring (32, 32a).

15. The loom as claimed in one of claims 10 to 14, **characterized in that** each thread tensioner (8a) has a lateral run-in eye (34a) for the warp thread (4).

16. The loom as claimed in one of claims 10 to 15, **characterized in that** each thread tensioner (8a) has a guide orifice (114), by means of which it is mounted on a holder (116) displaceably in the tensioning direction, the thread tensioner having, in the direction opposite to the pretensioning direction, a grip part (126) which is preferably provided with a signal part (128) projecting out of the displacement direction.

17. The loom as claimed in claim 16, **characterized in that** the holder (116) has a middle contact part (118) which projects from one side and which, insulated, is embedded into lateral contact parts (120) cooperating with the sides of the guide orifice (114) of the thread tensioner, and, in the event of a faulty warp thread tension, the contact parts (118, 120) can be bridged by means of an end face (124) of the guide orifice (114) for fault warning.

18. The loom as claimed in one of claims 1 to 17, **characterized in that** the warp thread tensioning device has a control device (26, 26a) which is connected to the drive (28, 28a) of a cloth take-up (24, 24a), in order to control the drive (28, 28a) of the cloth take-up (24, 24a) as a function of the retaining force of a warp beam (2, 2a), in such a way that the warp threads as a whole are under a predeterminable tension force.

19. The loom as claimed in claim 18, **characterized in that**, to generate the retaining force, the warp beam (2a) has a specific drive (82) provided with a selflocking gear (84).

20. The loom as claimed in claim 18 or 19, **characterized in that** the warp thread tensioning device has a back bearer (6a) for the warp threads (4) which is pretensioned by means of a tensioning spring device (86), the tensioning spring device (86) being connected to the control device (26a) in such a way that the drives (82, 28a) of the warp beam (2a) and of the cloth take-up (24a) can be controlled in such a way that the predeterminable tension force can be maintained at the back bearer (6a).

21. The loom as claimed in claim 20, **characterized in that** the tensioning spring device (86) has a leaf spring (92) with a flexion converter (94) which is connected to the control device (26a).

22. The loom as claimed in claim 20 or 21, **characterized in that** the tensioning spring device (86) is connected to the back bearer (6a) via a safety device (96) having an emergency switch (112) which responds when the force of the warp threads (4) which occurs at the back bearer (6a) is higher than the set tension force by a determinable safety amount.

## Revendications

1. Métier avec un dispositif de tension des fils de chaîne et avec un dispositif de formation de la foule (12, 12a), qui présente des fils de chaîne précontraints (4) dans une première position de foule (F₁), avec en outre un dispositif de levée (38) pouvant être entraîné de manière oscillante avec des entraîneurs (40) pour les fils de chaîne (4), ainsi que des moyens de commande (46) pouvant être actionnés au moyen d'actionneurs (44), pour amener les fils de chaîne (4) sélectivement en prise avec les entraîneurs (40), qui déplacent les fils de chaîne (4) dans une deuxième position de foule (F₃),
**caractérisé en ce qu'**
il comprend un deuxième dispositif de levée (48) commun pour tous les fils de chaîne (4), afin de déplacer les fils de chaîne (4) de la première position de foule (F₁) à une position de commutation (F₂) active pour le premier dispositif de levée (38) et pour déplacer des fils de chaîne non sélectionnés en commun dans la première position de foule (F₁) par la précontrainte des fils de chaîne (4).

2. Métier selon la revendication 1,
**caractérisé en ce que**
le deuxième dispositif de levée (48) est formé par une poutre de levée s'étendant sur tous les fils de chaîne (4).

3. Métier selon la revendication 1 ou 2,
**caractérisé en ce que**
le deuxième dispositif de levée (48) accomplit au moins la moitié (H₂) de la course de levée des fils de chaîne dans le pas de chaîne.

4. Métier selon l'une quelconque des revendications 1 à 3,
**caractérisé en ce que**
le premier dispositif de levée (38) présente pour chaque fil de chaîne une lamelle de commande (50) avec une fente d'entraînement (62, 62a, 62b) ainsi qu'un entraîneur associé (40, 40a) de préférence en forme de crochet, pour le fil de chaîne (4) correspondant, dans lequel le fil de chaîne peut être amené sélectivement en prise avec l'entraîneur (40, 40a) au moyen de la lamelle de commande (50) commutable par l'actionneur (44).

5. Métier selon la revendication 4,
**caractérisé en ce que**
la fente d'entraînement (62, 62a, 62b) est associée à la trajectoire de déplacement de l'entraîneur (40, 40a) et conduit, dans la région de commutation, hors de la trajectoire de déplacement de l'entraîneur (40, 40a) dans une fente de guidage élargie (66) de la lamelle de commande, au moyen d'une fente de commande (64) orientée en oblique par rapport à la trajectoire de déplacement de l'entraîneur.

6. Métier selon la revendication 5,
**caractérisé en ce que**
la fente de guidage (66) présente une face montante (76) dirigée vers la fente de commande (64).

7. Métier selon l'une quelconque des revendications 4 à 6,
**caractérisé en ce que**
la lamelle de commande (50) est en forme de douille avec deux parois latérales (68, 70), et l'entraîneur (40, 40a) est monté de façon mobile entre les parois latérales (68, 70).

8. Métier selon la revendication 7,
**caractérisé en ce qu'**
au moins la fente d'entraînement (62a, 62b) et la fente de commande (64) sont formées dans les deux faces latérales (68, 70), et les fentes d'entraînement (62a, 62b) et les fentes de commande (64) des parois latérales (68, 70) sont décalées l'une par rapport à l'autre dans le sens de défilement du fil de chaîne (4), de sorte qu'une déviation α du fil de chaîne en défilement soit inférieure à 90°, de préférence 10°, dans la lamelle de commande (50).

9. Métier selon l'une quelconque des revendications 4 à 8,
**caractérisé en ce que**
tous les entraîneurs (40) d'une rangée sont déplaçables vers le haut et vers le bas au moyen d'une poutre de levée commune (42).

10. Métier selon l'une quelconque des revendications 1 à 9,
**caractérisé en ce que**
le dispositif de tension des fils de chaîne comprend un tendeur de fil individuel (8, 8a) pour chaque fil de chaîne (4) sur le côté d'entrée des fils de chaîne (4) vers le dispositif de formation de la foule (12, 12a).

11. Métier selon la revendication 10,
**caractérisé en ce que**
le tendeur de fil (8a) est un contrôleur de fil de chaîne.

12. Métier selon la revendication 10 ou 11,
**caractérisé en ce que**
chaque fil de chaîne (4) est guidé sur deux éléments de guidage (30, 30a) écartés l'un de l'autre, et entre lesquels le tendeur de fil (8, 8a) agissant sur le fil de chaîne exerce une précontrainte sur le fil de chaîne.

13. Métier selon la revendication 12,
**caractérisé en ce que**
la précontrainte est produite par un poids de tension.

14. Métier selon la revendication 12,
**caractérisé en ce que**
la précontrainte est produite par un ressort de tension (32, 32a).

15. Métier selon l'une quelconque des revendications 10 à 14,
**caractérisé en ce que**
chaque tendeur de fil (8a) comporte un oeillet d'entrée latéral (34a) pour le fil de chaîne (4).

16. Métier selon l'une quelconque des revendications 10 à 15,
**caractérisé en ce que**
chaque tendeur de fil (8a) présente une ouverture de guidage (114), au moyen de laquelle il est monté de façon coulissante dans la direction de tension sur un support (116), et le tendeur de fil présente, dans la direction opposée à la direction de précontrainte, une poignée (126) qui est de préférence pourvue d'une partie de signalisation (128) saillante dans la direction de déplacement.

17. Métier selon la revendication 16,
**caractérisé en ce que**
le support (116) présente une partie de contact centrale (118), saillante d'un côté, qui est noyée de manière isolée dans des parties de contact latérales (120) coopérant avec les côtés de l'ouverture de guidage (114) du tendeur de fil, et les parties de contact (118, 120) peuvent être pontées au moyen d'une face frontale (124) de l'ouverture de guidage (114) en vue d'émettre un message de défaut en cas de tension défectueuse des fils de chaîne.

18. Métier selon l'une quelconque des revendications 1 à 17,
**caractérisé en ce que**
le dispositif de tension des fils de chaîne comporte un dispositif de commande (26, 26a), qui est relié à l'entraînement (28, 28a) de l'extraction de tissu (24, 24a), afin de commander l'entraînement (28, 28a) de l'extraction de tissu (24, 24a) en fonction de la force de retenue d'une ensouple (2, 2a), de telle manière que les fils de chaîne soient globalement soumis à une force de tension prédéterminable.

19. Métier selon la revendication 18,
**caractérisé en ce que**
l'ensouple (2a) présente un entraînement propre (82) pourvu d'une transmission autobloquante (84) pour produire la force de retenue.

20. Métier selon la revendication 18 ou 19,
**caractérisé en ce que**
le dispositif de tension des fils de chaîne comporte un porte-fils (6a) pour les fils de chaîne (4), précontraint au moyen d'un dispositif à ressort de tension (86), et le dispositif à ressort de tension (86) est relié au dispositif de commande (26a) pour commander les entraînements (82, 82a) de l'ensouple (2a) et de l'extraction de tissu (24a) de manière que la force de tension prédéterminable puisse être respectée sur le porte-fils (6a).

21. Métier selon la revendication 20,
**caractérisé en ce que**
le dispositif à ressort de tension (86) comprend un ressort à lame (92) avec un convertisseur de flexion (94) relié au dispositif de commande (26a).

22. Métier selon la revendication 20 ou 21,
**caractérisé en ce que**
le dispositif à ressort de tension (86) est relié au porte-fils (6a) au moyen d'un dispositif de sécurité (96), comprenant un interrupteur d'urgence (112), qui réagit lorsque la force des fils de chaîne (4) apparaissant sur le porte-fils (6a) dépasse d'une valeur de sécurité déterminable la force de tension réglée.
